# EUROPÄISCHE PATENTSCHRIFT

(11) **EP 1 453 355 B1**
(45) Veröffentlichungstag und Bekanntmachung des Hinweises auf die Patenterteilung: **24.10.2012**
(21) Anmeldenummer: 03405125.0
(22) Anmeldetag: 26.02.2003
(51) Int. Cl.: H04R 25/00

(54) **Signalverarbeitung in einem Hörgerät**
Signal processing in a hearing aid
Traitement de signal dans un appareil auditif

(43) Veröffentlichungstag der Anmeldung: 01.09.2004
(73) Patentinhaber: Bernafon AG, 3018 Bern (CH)
(72) Erfinder: Schaub, Arthur, 8633 Wolfhausen (CH)
(74) Vertreter: Nielsen, Hans Jörgen Vind

(56) Entgegenhaltungen:
- EP-A- 1 067 821
- EP-A- 1 191 813
- WO-A-99/51059

## Beschreibung

Die Erfindung betrifft eine Vorrichtung und ein Verfahren zur Signalverarbeitung in einem Hörgerät gemäss den Oberbegriffen der unabhängigen Patentansprüche. Die Erfindung eignet sich insbesondere zur Verbesserung der Sprachverständlichkeit durch Unterdrückung von Störlärm bei Hörhilfen bzw. Hörgeräten.

### STAND DER TECHNIK

Ein gattungsgemässes Verfahren ist beispielsweise aus der EP 1 067 821 A1 bekannt. Darin wird eine Hörhilfe beschrieben, in welcher eine Unterdrückung von Störlärm in einem Eingangssignal in einem Hauptsignalpfad erfolgt, der weder eine Transformation in den Frequenzbereich noch eine Aufteilung in Teilbandsignale, sondern lediglich ein Unterdrückungsfilter aufweist. Eine Übertragungsfunktion des Unterdrückungsfilters wird periodisch neu bestimmt aufgrund von Abschwächungsfaktoren, die in einem parallel zum Hauptsignalpfad liegenden Signalanalysepfad ermittelt werden. Die Abschwächungsfaktoren werden zur Abschwächung von Signalkomponenten in Frequenzbändern mit erheblichem Anteil an Störlärm verwendet. Das Unterdrückungsfilter ist als Transversalfilter realisiert, dessen Impulsantwort periodisch als gewichtete Summe der Impulsantworten von transversalen Bandpassfiltern neu berechnet wird. Auf diese Weise wird eine Verarbeitung mit geringer Signalverzögerung möglich.

### DARSTELLUNG DER ERFINDUNG

Es ist Aufgabe der Erfindung, eine Vorrichtung und ein Verfahren zur Signalverarbeitung in einem Hörgerät der eingangs genannten Art zu schaffen, welche eine höhere Qualität und Verständlichkeit des verarbeiteten Signals realisieren.

Diese Aufgabe lösen eine Vorrichtung und ein Verfahren zur Signalverarbeitung in einem Hörgerät mit den Merkmalen der Patentansprüche 1 und 10 sowie ein Hörgerät mit den Merkmalen des Patentanspruchs 20.

Im erfindungsgemässen Verfahren zur Signalverarbeitung in einem Hörgerät
- werden Koeffizienten einer Kompressionsverstärkung, welche eine frequenzabhängige Anpassung des Eingangssignals nach Massgabe von frequenzabhängigen Signalpegeln des Eingangssignals beschreiben, bestimmt,
- werden Koeffizienten einer Geräuschunterdrückung, welche eine frequenzabhängige Anpassung des Eingangssignals nach Massgabe von im Eingangssignal detektierten Störgeräuschen beschreiben, bestimmt, und
- werden Koeffizienten eines Filters zur Filterung des Eingangssignals aus den Koeffizienten der Kompressionsverstärkung und den Koeffizienten der Geräuschunterdrückung berechnet..

Dabei ist mit dem Begriff "Anpassung eines Signals" zusammenfassend sowohl eine Verstärkung als auch eine Abschwächung gemeint.

Durch die Erfindung wird es möglich, den Amplitudengang des Filters an wechselnde Sprach- und Störsignale sowie an die Bedürfnisse einer schlechthörenden Person anzupassen, wobei eine Verzögerungszeit für die Filterung des Eingangssignals klein gehalten wird.

Ein weiterer Vorteil ist, dass die Kompressionsverstärkung unterschiedliche Verstärkungswerte für verschiedene Frequenzbereiche des Eingangssignal zulässt.

Ein weiterer Vorteil ist, dass nur ein einziges steuerbares Filter sowohl zur Kompressionsverstärkung als auch zur Geräuschunterdrückung verwendet wird.

In einer bevorzugten Ausführungsform der Erfindung geschieht die Bestimmung der Koeffizienten der Kompressionsverstärkung in einer ersten Menge von Frequenzbereichen Fₙ mit n=1..N des Eingangssignals anhand von Signalpegeln oder Amplitudenkomponenten. Ein Signalpegel wird bestimmt aus einem Teilsignal des Eingangssignals, welches durch Filterung des Eingangssignales und Aufteilung in Teilsignale mit Signalkomponenten in jeweils nur einem Frequenzbereich gebildet wird. Die Signalpegel werden iterativ als momentane Effektivwerte einer Signalleistung in den jeweiligen Frequenzbereichen des Eingangssignals bestimmt. Dadurch wird es möglich, die Kompressionsverstärkung mit einer zeitlichen Auflösung nachzuführen, die einer Abtastrate des Eingangssignals entspricht.

In einer bevorzugten Ausführungsform der Erfindung geschieht die Bestimmung der Koeffizienten aₘ der Geräuschunterdrückung in einer zweiten Menge von Frequenzbereichen Φₘ mit m=1..M des Eingangssignals durch Bestimmung von Modulationstiefen dₘ und durch Bestimmung der Koeffizienten aₘ für jeden der Frequenzbereiche Φₘ nach Massgabe der entsprechenden Modulationstiefe dₘ. Dabei werden die Modulationstiefen dₘ aus einer zeitlichen Reihenfolge von Maximal- und Minimalwerten eines Signalpegels pₘ im jeweiligen Frequenzbereich Φₘ bestimmt. Dadurch wird es möglich, schwach modulierte, das heisst monotone Störgeräusche selektiv herauszufiltern. Zeitkonstanten für die Anpassung der Geräuschunterdrückung liegen vorzugsweise im Bereich von um 50 Millisekunden oder darunter.

In einer bevorzugten Ausführungsform der Erfindung sind die Frequenzbereiche Φₘ für die Geräuschunterdrückung klein im Vergleich mit den Frequenzbereichen Fₙ für die Kompressionsverstärkung. Es umfasst also mindestens ein Frequenzbereich Fₙ zwei oder mehrere Frequenzbereiche Φₘ. Dementsprechend weisen Filter zur Bestimmung von Anteilen des Eingangssignals in den Frequenzbereichen Φₘ eine grössere Signallaufzeit oder Verzögerung auf als Filter für die Frequenzbereiche Fₙ. Dies ermöglicht eine scharfe Aufteilung des Frequenzbereiches zur Unterdrückung von Störungen und gleichzeitig eine schnelle Anpassung der Kompressionsverstärkung an ein wechselndes Sprachsignal. Eine maximal tolerierbare Verzögerung für die Anpassung von Koeffizienten der Kompressionsverstärkung beträgt 5 Millisekunden, bevorzugt werden Werte unter 2.5 Millisekunden. Erfindungsgemäss sind Werte unter einer Millisekunde erzielbar.

In einer weiteren bevorzugten Ausführungsform der Erfindung wird das Filter nicht in jedem Abtastintervall exakt an die neu berechneten Koeffizienten nachgeführt. Statt dessen wird es nur gemäss einem oder mehreren geänderten Koeffizienten nachgeführt. Dies erlaubt eine Anpassung mit geringem Rechenaufwand und entsprechend geringem Energieverbrauch. Vorzugsweise geschieht die Anpassung jeweils nur für den oder die Koeffizienten, deren Änderung eine vorgegebene Schwelle überschreiten oder die vergleichsweise gross respektive am grössten ist. Ebenfalls möglich ist eine periodische Änderung je eines oder einiger weniger Koeffizienten oder ein pseudozufälliges Durchlaufen und Anpassen aller Koeffizienten.

In einer weiteren bevorzugten Ausführungsform der Erfindung wird ein Einfluss der Geräuschunterdrückung in der Bestimmung der Koeffizienten für die Kompressionsverstärkung berücksichtigt. Dazu übermittelt ein Mittel zur Bestimmung von Koeffizienten der Geräuschunterdrückung einem Mittel zur Bestimmung von Koeffizienten der Kompressionsverstärkung Korrekturwerte, welche einer durch die Geräuschunterdrückung verursachten Signalabschwächung entsprechen.

Die erfindungsgemässe Vorrichtung weist die Merkmale des Patentanspruches 10 auf. Ein erfindungsgemässes Hörgerät weist Mittel zur Ausführung des erfindungsgemässen Verfahrens auf.

Weitere bevorzugte Ausführungsformen gehen aus den abhängigen Patentansprüchen hervor. Dabei sind Merkmale der Verfahrensansprüche sinngemäss mit den Vorrichtungsansprüchen kombinierbar und umgekehrt.

### KURZE BESCHREIBUNG DER ZEICHNUNGEN

Im folgenden wird der Erfindungsgegenstand anhand von bevorzugten Ausführungsbeispielen, welche in den beiliegenden Zeichnungen dargestellt sind, näher erläutert.

Es zeigen:
- Figur 1: schematisch eine Struktur der Signalverarbeitung;
- Figur 2: ein Blockdiagramm einer Berechnung von Verstärkungswerten; und
- Figur 3: ein Blockdiagramm einer Berechnung von Abschwächungswerten und Korrekturgrössen gemäss der Erfindung.

Die in den Zeichnungen verwendeten Bezugszeichen und deren Bedeutung sind in der Bezugszeichenliste zusammengefasst aufgelistet. Grundsätzlich sind in den Figuren gleiche Teile mit gleichen Bezugszeichen versehen.

### WEGE ZUR AUSFÜHRUNG DER ERFINDUNG

Die Figur 1 zeigt schematisch eine Struktur der Signalverarbeitung in einem erfindungsgemässen Hörgerät. Ein Eingangssignal X wird auf ein steuerbares Filter 6, auf ein Mittel zur Bestimmung einer Kompressionsverstärkung 7 und auf ein Mittel zur Bestimmung einer Geräuschunterdrückung 8 geführt. Das steuerbare Filter 6 ist zur Bildung eines Ausgangssignals Y nach Massgabe von Filterkoeffizienten c₁..c_{M} ausgebildet.

Im Mittel zur Bestimmung der Kompressionsverstärkung 7 wird das Eingangssignal X auf eine erste Filtereinheit 1 geführt. Die erste Filtereinheit 1 ist zur Bestimmung von Signalanteilen x₁..x_{N} des Eingangssignals X in einer ersten Menge von Frequenzbereichen Fₙ mit n=1..N ausgebildet. In einer Signalverarbeitung zur Kompressionsverstärkung 3 werden aus den Signalanteilen x₁..x_{N} Parameter respektive Koeffizienten oder Anpassungswerte der Kompressionsverstärkung g₁..g_{M} berechnet. Diese Koeffizienten werden im Hinblick auf die Verstärkungsfunktion des Hörgerätes auch als *Verstärkungswerte* bezeichnet. Es werden aber auch andere Koeffizienten als Verstärkungswerte bezeichnet.

Im Mittel zur Bestimmung der Geräuschunterdrückung 8 wird das Eingangssignal X auf eine zweite Filtereinheit 2 geführt. Die zweite Filtereinheit 2 ist zur Bestimmung von Signalanteilen y₁..y_{M} des Eingangssignals X in einer zweiten Menge von Frequenzbereichen Φₘ mit m=1..M ausgebildet. In einer Signalverarbeitung zur Geräuschunterdrückung 4 werden aus den Signalanteilen y₁..y_{M} Parameter respektive Koeffizienten oder Anpassungswerte der Geräuschunterdrückung a₁..a_{M} berechnet. Diese Koeffizienten werden im Hinblick auf die damit erzielte Geräuschunterdrückung auch als *Abschwächungswerte* bezeichnet.

Die Kombinationseinheit 5 kombiniert die Koeffizienten der Kompressionsverstärkung g₁..g_{M} mit den Koeffizienten der Geräuschunterdrückung a₁..a_{M} und berechnet daraus kombinierte logarithmischen Verstärkungswerte c₁..c_{M} als Filterkoeffizienten des steuerbaren Filters 6. Vorzugsweise sind die erwähnten Koeffizienten gᵢ,aᵢ und cᵢ logarithmisch skaliert und wird in der Kombinationseinheit 5 im wesentlichen eine Subtraktion cₘ=gₘ-aₘ mit m=1..M durchgeführt.

In einer bevorzugten Ausführungsform der Erfindung übermittelt die Signalverarbeitung zur Geräuschunterdrückung 4 der Signalverarbeitung zur Kompressionsverstärkung 3 Korrekturwerte r₁..r_{N}, welche einer durch die Geräuschunterdrückung verursachten jeweiligen Signalabschwächung in den Frequenzbereichen F₁..Fₙ entsprechen.

In einer weiteren bevorzugten Ausführungsform der Erfindung sind die erste Filtereinheit 1 und die zweite Filtereinheit 2 nicht als separate Einheiten implementiert, sondern als kombinierte Filtereinheit. Beispielsweise wird sequentiell eine Filterung mit breiten Frequenzbändern zur Bestimmung der Signalanteile x₁..x_{N} durchgeführt und werden diese gefilterten Signale zur Bestimmung der Signalanteile y₁..y_{M} weiter gefiltert.

Die Erfindung in der gezeigten Ausführungsform funktioniert zusammengefasst wie folgt: Das Eingangssignal wird in drei Signalpfade aufgeteilt, einen Hauptsignalpfad mit einem steuerbaren Filter, einen ersten parallelen Signalanalysepfad für die Kompressionsverstärkung und einen zweiten parallelen Signalanalysepfad für die Geräuschunterdrückung.

Figur 2 zeigt ein Blockdiagramm einer Berechnung von Verstärkungswerten in der Signalverarbeitung zur Kompressionsverstärkung 3. Für die Kompressionsverstärkung werden Signalpegel in N relativ wenigen Frequenzbereichen berechnet. Figur 2 zeigt die Berechnung für *einen* dieser N Frequenzbereiche, für die übrigen Frequenzbereiche wird dieselbe Struktur verwendet. Von einem Signalanteil xₙ in diesem Frequenzbereich wird in einem Block 21 eine Signalleistung gebildet, beispielsweise als laufende Summe von quadrierten Signalwerten. In einem Block 22 wird durch Logarithmierung ein Signalpegel pₙ gebildet. Der Begriff Signalpegel bezeichnet hier also den in einem logarithmischen Zahlenbereich, z.B. in dB, ausgedrückten Effektivwert der momentanen Signalleistung im Frequenzbereich Fₙ. Aus dem Signalpegel pₙ wird durch Subtraktion 23 eines Korrekturwertes rₙ ein modifizierter Signalpegel pₙ' berechnet. Auf die Bestimmung von Korrekturwerten rₙ wird weiter unten separat eingegangen. Jedem Frequenzbereich Fₙ der Kompressionsverstärkung ist mindestens ein Frequenzbereich Φₘ der Geräuschunterdrückung zugeordnet. Für jeden dieser zugeordneten Frequenzbereiche Φₘ (in der Figur 2 sind dies drei, entsprechend Blöcken 24, 24', 24") ist eine eigene Funktion fₘ vorgegeben, die aus dem modifizierten Signalpegel pₙ' einen Verstärkungswert gₘ berechnet, also${g}_{m} = {f}_{m} \left({p}_{n}⁢ʹ\right)$

Diese Funktionen fₘ berücksichtigen einen individuellen Hörverlust und audiologische Erfahrungen. In den Funktionen fₘ enthaltene Parameter, Verstärkungswerte oder Hörkorrekturwerte sind vorzugsweise benutzerspezifisch und beispielsweise in einem EPROM des Hörgeräts gespeichert. Die gesamte Anzahl dieser Funktionen fₘ und der Verstärkungswerte gₘ, also über alle N Frequenzbereiche Fₙ der Kompressionsverstärkung, ist gleich der Anzahl M der Frequenzbereiche Φₘ der Geräuschunterdrückung.

Zielt man darauf ab, leise Phoneme, d.h. Konsonanten, in einem Sprachsignal mehr zu verstärken als laute Phoneme, d.h. Vokale, damit für einen Hörbehinderten möglichst alle Phoneme in kontinuierlich gesprochener Sprache gut hörbar werden, dann müssen die Signalpegel pₙ so ermittelt werden, dass Unterschiede zwischen leisen und lauten aufeinanderfolgenden Phonemen gut erfasst werden. Darüber hinaus müssen die laufend ermittelten Verstärkungswerte gₘ zeitgerecht auf jene Signalabschnitte angewendet werden, in denen sich die zugehörigen Phoneme befinden, d.h. die Verstärkungswerte müssen synchron auf das Audiosignal X einwirken. Eine dermassen schnell, im Rhythmus aufeinanderfolgender Phoneme wirkende, synchrone Kompressionsverstärkung ergibt nur gute Resultate, wenn die Anzahl separater Frequenzbereiche klein gewählt wird, z.B. N ≤ 5, vorzugsweise N ≤ 3. Sonst werden für die verschiedenen Phoneme charakteristische spektrale Unterschiede zwischen den Frequenzbereichen zu sehr vermindert und damit die Sprachverständlichkeit beeinträchtigt. Die Kompressionsverstärkung mit wenigen, relativ breiten Frequenzbereichen ist mit geringer Verarbeitungsverzögerung in der Grössenordnung von 1 Millisekunde möglich, was dem Wunsche einer idealerweise verzögerungsfreien Signalverarbeitung nahe kommt. In einer bevorzugten Ausführungsform der Erfindung wird die Kompressionsverstärkung für nur ein einziges Frequenzband, also für den gesamten Frequenzbereich des Audiosignals gemeinsam durchgeführt. In einer anderen Ausführungsform der Erfindung werden dafür zwei Frequenzbänder verwendet, also N=2.

Die Signalanalyse zur Bestimmung von Signalpegeln in Frequenzbereichen fₙ für die Kompressionsverstärkung wird vorzugsweise iterativ durchgeführt, wobei für jeden neuen Wert des Eingangssignals aktuelle Signalpegel bestimmt werden. Dazu werden vorzugsweise rekursive Signalanalyseverfahren verwendet. Beispielsweise wird iterativ der quadratische Mittelwert des Signals x[k] zum k-ten Abtastzeitpunkt als$s \left[k\right] = s ⁢ \left[k-1\right] + ε ⋅ \left({x}^{2}\left[k\right]-s⁢\left[k-1\right]\right) ,$ berechnet, wobei 0 < ε << 1 gewählt wird.

Ein entsprechender Signalpegelwert, z.B. in dB, ergibt sich dann zu$p \left[k\right] = 10 * log ⁢ 10 \left(s\left[k\right]\right)$

Bei der Geräuschunterdrückung geht es darum, Teilsignale in Frequenzbereichen des Audiosignals abzuschwächen, in denen sich hauptsächlich nur monotone Störgeräusche befinden. Dazu werden zunächst in M separaten Frequenzbereichen Φₘ Differenzen zwischen zeitlich aufeinanderfolgenden Maximal- und Minimalwerten der Signalpegel pₘ, sogenannte Modulationstiefen dₘ, ermittelt, wobei m = 1, ..., M gilt.

Für die Geräuschunterdrückung ist eine iterative Bestimmung der Signalpegel im Takte der Abtastrate des Eingangssignals nicht notwendig. Zum Einsparen von Rechenoperationen wird daher vorzugsweise mit reduzierten Abtastraten gearbeitet. Dabei wird der Signalpegel pₘ segmentweise für Segmente einer Länge von ca. 20-30 ms als momentaner Effektivwert der Signalleistung im entsprechenden Frequenzbereich Φₘ gebildet. Damit kann die Geräuschunterdrückung mit einer zeitlichen Auflösung pₘ beispielsweise unter 50 ms nachgeführt werden.

Zu Bestimmung von Maximal- und Minimalwerten werden separate Schätzwertfunktionen nachgeführt: Dazu wird in jedem Abtastintervall ein gespeicherter Maximalwert entweder um ein kleines Inkrement linear oder gemäss einer Exponentialfunktion verringert, oder es wird der aktuelle Pegelwert übernommen, falls er diesen verringerten Maximalwert übertrifft. Sinngemäss wird der Minimalwert in jedem Abtastintervall um ein kleines Inkrement angehoben oder es wird der aktuelle Pegelwert übernommen, falls er den angehobenen Minimalwert unterschreitet. Die Modulationstiefe ergibt sich als Differenz zwischen diesen beiden Schätzwertgrössen. Eine kleine Modulationstiefe entsteht also bei gleichbleibender Signalenergie. Um sprunghafte Änderungen der Modulationstiefe zu vermeiden, werden die so ermittelten Differenzwerte vorzugsweise noch einer Glättung unterzogen. Durch entsprechende Wahl der erwähnten Inkremente klingen die Extrema mit Zeitkonstanten im Bereich von einigen wenige Sekunden ab.

Für Sprache in ruhiger akustischer Umgebung nimmt die Modulationstiefe Werte von 30 dB und mehr an. Im Verkehrslärm wird der tiefe Frequenzbereich bis etwa 500 Hz oft von monotonem Störgeräusch dominiert, so dass selbst bei Vorhandensein von Sprachsignalen die Modulationstiefe in diesem Frequenzbereich bis nahe auf 0 dB sinkt. Andere Störgeräusche wiederum überdecken das Sprachsignal eher in höheren Frequenzbereichen. Vorzugsweise werden Teilsignale in Frequenzbereichen Φₘ abgeschwächt, in denen die Modulationstiefe dₘ unter einen kritischen Wert von z.B. 15 dB fällt, wobei das Ausmass der Abschwächung aₘ monoton und beispielsweise linear mit kleiner werdender Modulationstiefe zunimmt.

Für eine möglichst genaue Erfassung und Trennung von Frequenzbereichen mit unterschiedlicher Modulationstiefe ist eine grosse Anzahl separater Frequenzbereiche vorteilhaft, z.B. M = 20. Für die Signalverarbeitung in so vielen schmalen Frequenzbereichen ergibt sich zwangsläufig eine lange zeitliche Verzögerung in der Grössenordnung von 10 ms, die jedoch mit einem allmählichen Abschwächen und gelegentlichen Anheben der Teilsignale in diesen Frequenzbereichen gut verträglich ist.

Die Verstärkungswerte gₘ der Kompressionsverstärkung 3 und die Abschwächungswerte aₘ der Geräuschunterdrückung 4 werden pro Frequenzbereich kombiniert und als Steuergrössen cₘ dem steuerbaren Filter 6 im Hauptsignalpfad zugeführt. Die Übertragungsfunktion des steuerbaren Filters wird bei Bedarf in jedem Abtastintervall des Eingangssignals frequenzspezifisch in einem oder einigen wenigen Frequenzbereichen nachgeführt und in allen andern Frequenzbereichen unverändert belassen.

Für den kombinierten Einsatz von Kompressionsverstärkung und Geräuschunterdrückung besteht die Möglichkeit, eine Signalanalyse in relativ vielen Frequenzbereichen Φₘ vorzunehmen, so wie es für die Geräuschunterdrückung sinnvoll ist, und danach die Ergebnisse in geeigneter Weise bezüglich der für die Kompressionsverstärkung relevanten wenigen Frequenzbereiche Fₙ zusammenzufassen. Der Nachteil eines solchen sequentiellen Vorgehens besteht darin, dass sich für die gesamte Signalverarbeitung eine lange Signalverzögerung in der Grössenordnung von 10 ms ergibt. Vom rechnerischen Aufwand her scheinen für eine solche Realisierung insbesondere die Schnelle Fouriertransformation und die inverse Schnelle Fouriertransformation attraktiv. Dabei wird das Audiosignal nacheinander in einzelnen Segmenten mit einer Dauer von ca. 10 ms in den Frequenzbereich transformiert, analysiert und modifiziert, und anschliessend in den Zeitbereich zurück transformiert. Durch den Einsatz der segmentweisen Signalverarbeitung ergeben sich jedoch folgende weitere Nachteile: Die Signalpegel pₙ werden als Mittelwerte in einem Segment berechnet, wodurch ein ausgeprägter Signalanstieg zu einem bestimmten Zeitpunkt nur mit der zeitlichen Auflösung eines Verarbeitungssegmentes erfasst wird. Auch die Bestimmung der einzelnen Verstärkungswerte und damit der gesamten Übertragungsfunktion erfolgt bloss im Takt der aufeinanderfolgenden Segmente.

Vorzugsweise wird deshalb die Filterung des Eingangssignals X aufgrund einer getrennten und parallel verlaufenden Signalanalyse für die Geräuschunterdrückung wie auch für die Kompressionsverstärkung durchgeführt. Dabei werden die notgedrungen verzögert erhaltenen Koeffizienten aₘ zur Geräuschunterdrückung mit schneller erhaltenen Koeffizienten gₘ zur Kompressionsverstärkung kombiniert, und werden mehrere der Koeffizienten gₘ mit unterschiedlichen Funktionen fₘ anhand desselben, optional modifizierten, Signalpegels pₙ'=pₙ-rₙ eines Frequenzbereiches Fₙ zur Kompressionsverstärkung bestimmt.

Die kombinierte und parallele Verarbeitung geschieht im Einzelnen wie folgt: Im untersten Signalpfad durchläuft das Audiosignal ein steuerbares Filter 6, das die benötigten frequenzabhängigen Signalmodifikationen vornimmt. Die beiden oberen Signalpfade beinhalten je eine Filtereinheit, welche das Audiosignal in Teilsignale separater Frequenzbereiche aufteilen. Die erste Filtereinheit 1 bewirkt eine Signalaufteilung in nur wenige, N breite Frequenzbereiche Fₙ, was mit geringer Signalverzögerung durchführbar ist. Die zweite Filtereinheit 2 bewirkt eine Signalaufteilung in viele, M schmale Frequenzbereiche Φₘ, was eine lange Verzögerungszeit nach sich zieht. Dabei werden die Frequenzbereiche vorzugsweise so gewählt, dass jeder Frequenzbereich Φₘ Teilbereich eines Frequenzbereiches Fₙ ist. Die Frequenzbereiche zu Kompressionsverstärkung Fₙ überdecken zusammen vorzugsweise denselben Frequenzbereich wie die Frequenzbereiche zur Geräuschunterdrückung Φₘ. Ein Frequenzbereich zur Kompressionsverstärkung überdeckt jeweils mehrere Frequenzbereiche zur Geräuschunterdrückung. Verhältnisse zwischen den Breiten von Frequenzbereichen und zwischen der Aufteilung von Frequenzbereichen sind vorzugsweise zumindest annähernd logarithmisch.

Ein typischer Frequenzbereich für das Eingangssignal ist: 0 bis 10 kHz. Dieser wird beispielsweise in die folgenden Frequenzbereiche für die Kompressionsverstärkung und Geräuschunterdrückung unterteilt:

| **Kompressionsverstärkung (Hz)** | **Geräuschunterdrückung (Hz)** |
|---|---|
| 0 bis 1250 | 0 bis 312.5 |
| | 312.5 bis 625 |
| | 625 bis 937.5 |
| | 937.5 bis 1250 |
| 1250 bis 2500 | 1250 bis 1562.5 |
| | 1562.5 bis 1875 |
| | 1875 bis 2187.5 |
| | 2187.5 bis 2500 |
| 2500 bis 10000 | 2500 bis 3125 |
| | 3125 bis 3750 |
| | 3750 bis 4375 |
| | 4375 bis 5000 |
| | 50000 bis 6250 |
| | 6250 bis 7500 |
| | 7500 bis 10000 |

Dabei beträgt die Abtastrate beispielsweise 20 kHz und dementsprechend die Nutzbandbreite die Hälfte, also 10 kHz. In einer anderen Ausführungsform der Erfindung betragen diese Werte 16 kHz respektive 8 kHz.

In der Signalanalyse zur Geräuschunterdrückung erfolgt für jeden der M Frequenzbereiche Φₘ eine Bestimmung des zugeordneten Signalpegels pₘ, der Modulationstiefe dₘ und des Abschwächungswertes aₘ, wobei letzterer vorteilhafterweise in einem logarithmischen Zahlenbereich ausgedrückt wird. Die Bestimmung der Modulationstiefe dₘ erfolgt wie oben beschrieben nach Massgabe d.h. als Funktion des zeitlichen Verlaufs des entsprechenden Signalpegels pₘ, und die Bestimmung der Koeffizienten aₘ nach Massgabe der entsprechenden Modulationstiefen dₘ. Die zweite Filtereinheit 2 und ein Teil der Signalverarbeitung zur Geräuschunterdrückung 4 bilden also ein Mittel zur Bestimmung von diesen Grössen pₘ, dₘ und aₘ in einer zweiten Menge von Frequenzbereichen des Eingangssignals X.

In der Signalanalyse zur Kompressionsverstärkung wird in jedem der N Frequenzbereiche Fₙ der Signalpegel pₙ bestimmt und zwar so, dass jeder Signalwert des Teilsignals x_{n[}k] zu einer Aktualisierung des Signalpegels beiträgt, was zu einer höheren zeitlichen Auflösung führt als bei der blossen Bestimmung eines segmentweisen Mittelwertes.

Die erste Filtereinheit 1 und ein Teil der Signalverarbeitung zur Kompressionsverstärkung 3 bilden also ein Mittel zur Bestimmung von Signalpegeln in einer ersten Menge von Frequenzbereichen des Eingangssignals X. Danach werden für alle M Frequenzbereiche Φₘ Verstärkungswerte${g}_{m} = {f}_{m} \left({p}_{n}⁢ʹ\right)$ bestimmt, wobei jeder modifizierte Signalpegel pₙ', also die um die Korrekturwerte r₁..r_{N} verringerten Pegel, zur Bestimmung der Verstärkungswerte in all jenen Frequenzbereichen Φₘ benützt wird, die zusammengefügt den Frequenzbereich Fₙ ergeben. Die Korrekturwerte rₙ berücksichtigen eine etwaige Abschwächung der Signalleistungen infolge der Geräuschunterdrückung.

Jeder der Verstärkungswerte gₘ mit m = 1..M ist also einem Frequenzbereich Φₘ zugeordnet. Mit der Festlegung von M verschiedenen Verstärkungswerten für die schmalen Frequenzbereiche Φₘ ist die Kompressionsverstärkung in der erfindungsgemäss kombinierten Signalverarbeitung zugleich auch mit einer wesentlich flexibleren Übertragungsfunktion, also mit M statt nur N Funktionen fₘ, realisierbar, als wenn bloss ein Verstärkungswert für jeden breiten Frequenzbereich Fₙ festgelegt würde. Die Verstärkungswerte gₘ werden wiederum vorzugsweise in einem logarithmischen Zahlenbereich ausgedrückt. Die Funktionen fₘ legen frequenzspezifisch in Abhängigkeit des Signalpegels eine gewünschte frequenzspezifische Verstärkung nach audiologischen Prinzipien fest.

Die M Verstärkungs- und Abschwächungswerte gelangen zur Kombination 5 von Verstärkungen und Abschwächungen, wo sie in jedem Frequenzbereich Φₘ separat kombiniert werden, was bei Verwendung eines logarithmischen Zahlenbereichs durch einfache Subtraktion erfolgt:
cₘ = gₘ - aₘ.

Die M kombinierten logarithmischen Verstärkungswerte cₘ gelangen zum steuerbaren Filter 6, wo sie in lineare Verstärkungswerte γₘ transformiert werden. Das steuerbare Filter 6 mit Übertragungsfunktion H(z) lässt sich aus M parallelen Filtern zusammensetzen, deren Übertragungsfunktionen Hₘ(z) jeweils nur im Frequenzbereich Φₘ eine Durchlass- und in allen andern Frequenzbereichen eine Sperrcharakteristik aufweisen und zur Erreichung der gewünschten frequenzabhängigen Modifikation des Audiosignals X je mit dem linearen Verstärkungswert γₘ multipliziert werden$H \left(z\right) = {γ}_{1} ⋅ {H}_{1} \left(z\right) + {γ}_{2} ⋅ {H}_{2} \left(z\right) + ..... + {γ}_{M} ⋅ {H}_{M} \left(z\right) .$

Für eine Aktualisierung des steuerbaren Filters 6 im Takt der Abtastrate des Audiosignals X ist diese elementare Beziehung nicht geeignet, weil der Rechenaufwand und die damit verbundene Leistungsaufnahme einer integrierten Schaltung viel zu gross wären. Sie eignet sich bloss für eine segmentweise Nachführung, was aber wegen der reduzierten zeitlichen Auflösung in der hier beispielhaft gezeigten Ausführung nicht optimal ist.

Um eine bessere zeitliche Auflösung zu erreichen, wird die Übertragungsfunktion H(z) des steuerbaren Filters 6 vorzugsweise in jedem Abtastintervall k iterativ aktualisiert gemäss$H \left(z\right) ⁢ \left[k\right] = K \left(z\right) ⁢ \left[k-1\right] + δH \left(z\right) ⁢ \left[k\right] ,$ wobei die Grösse δH(z)[k] für die exakte Aktualisierung des steuerbaren Filters 6 in einem oder allenfalls einigen wenigen Frequenzbereichen Φₘ steht. Im Falle der Aktualisierung in einem einzigen Frequenzbereich Φₘ gilt folglich$δH \left(z\right) ⁢ \left[k\right] = \left({γ}_{m}\left[k\right]-{γ}_{m}\left[{κ}_{m}\right]\right) ⋅ {H}_{m} \left(z\right) ,$ wobei κₘ jenes Abtastintervall bezeichnet, in dem der Frequenzbereich Φₘ das letzte Mal aktualisiert wurde. Es werden also in den vorgegebenen regelmässigen Abtastrespektive Zeitintervallen, vorzugsweise mit der Abtastrate des Eingangssignals, nicht alle, sondern nur ausgewählte Koeffizienten angepasst, vorzugsweise genau einer.

Für die Wahl des oder der in einem bestimmten Abtastintervall zu aktualisierenden Frequenzbereiche Φₘ bieten sich grundsätzlich verschiedene Möglichkeiten an. Es kann z.B. jeweils jener Frequenzbereich Φₘ aktualisiert werden, für den |cₘ[k]-cₘ[κₘ]| maximal ist oder jene Frequenzbereiche Φₘ, in denen diese Grössen einen bestimmten Schwellwert, z.B. 1 dB, überschreiten. Eine wiederum andere Möglichkeit besteht darin, dass m einfach immer wieder von neuem alle Werte von 1 bis M systematisch oder pseudozufällig durchläuft.

In einer bevorzugten Ausführungsform der Erfindung wird mittels der Korrekturwerte r₁..rₙ der folgende Sachverhalt berücksichtigt: Die Geräuschunterdrückung ermittelt Abschwächungswerte, die nur von den Modulationstiefen, jedoch nicht von den Signalpegeln selbst abhängen, wie es für Normalhörende richtig ist. Hörbehinderte, deren subjektive Empfindung der Lautheit jedoch im allgemeinen in nichtlinearer Weise mit dem Signalpegel anwächst, werden folglich eine Signalabschwächung um einen festen Wert aₘ je nach Signalpegel als unterschiedlich ausgeprägt wahrnehmen. In einer seriellen Verarbeitung, also bei einer Geräuschunterdrückung mit daran anschliessender Kompressionsverstärkung, würde dieser Effekt automatisch korrigiert. Da hier aber eine parallele Verarbeitung stattfindet, werden die Korrekturwerte r₁..rₙ von der Geräuschunterdrückung an die Kompressionsverstärkung übermittelt, um diese Korrektur vorzunehmen. Es werden also in der Signalanalyse zur Geräuschunterdrückung abschwächungsbedingte Korrekturwerte rₙ für die N Signalpegel der Kompressionsverstärkung bestimmt und die Berechnung der Verstärkungswerte erfolgt mit Signalpegeln, die um diese Korrekturwerte vermindert sind. Es wird also die Kompressionsverstärkung nach Massgabe der Geräuschunterdrückung korrigiert. Damit wird erreicht, dass die mittels Geräuschunterdrückung für den Normalhörenden optimal aufbereiteten Signale individuell richtig in den Hörbereich eines jeden Hörbehinderten abgebildet werden.

Konkret bedeutet dies, dass für jeden Frequenzbereich Φₘ zusätzlich zur bereits vorhandenen Signalleistung s[k] auch noch eine infolge der frequenzspezifischen Geräuschunterdrückung reduzierte Signalleistung u[k] berechnet wird. Für die in einem Frequenzbereich Fₙ enthaltenen Frequenzbereiche Φₘ werden die s[k] und die u[k] separat addiert. Aus dem logarithmischen Verhältnis der beiden Summen wird die bezüglich Fₙ gültige logarithmische Korrekturgrösse rₙ erhalten.

Figur 3 zeigt ein Blockdiagramm für eine entsprechende Signalverarbeitung, wie sie in der Signalverarbeitung zur Geräuschunterdrückung 4 zur Bestimmung der Korrekturgrössen rₙ stattfindet. Es ist ein Fall dargestellt, wo drei Frequenzbereiche Φₘ der Geräuschunterdrückung in einem Frequenzbereich der Kompressionsverstärkung enthalten sind. In einem Block 31 wird in bekannter Weise eine Signalleistung s[k] auf Signalpfad 38 bestimmt und daraus in Block 32 ein Signalpegel, und aus diesem in Block 33 eine Modulationstiefe dₘ und daraus in Block 34 ein Abschwächungswert aₘ. In Block 35 wird der logarithmische Abschwächungswert aₘ linear skaliert und durch Multiplikation mit der Signalleistung s[k] wird die reduzierte Signalleistung u[k] auf Signalpfad 36 berechnet.

Die reduzierte Signalleistung u[k] wird für jeden der drei Frequenzbereiche, also für yₘ, yₘ₊₁, yₘ₊₂ parallel berechnet und in Knoten 37 summiert. Sie Signalleistungen s[k] der drei Frequenzbereiche wird im Summationspunkt 39 summiert. Die Summen werden in den Blöcken 40 respektive 41 logarithmisch skaliert und in der Subtraktion 41 wird als Differenz der Korrekturwert rₙ gebildet.

Die erfindungsgemässe Vorrichtung ist bevorzugt zumindest teilweise als analoge Schaltung oder mikroprozessorbasiert oder unter Verwendung von applikationsspezifischen integrierten Schaltungen oder mit einer Kombination dieser Techniken implementiert.

### BEZUGSZEICHENLISTE

- 1: erste Filtereinheit
- 2: zweite Filtereinheit
- 3: Signalverarbeitung zur Kompressionsverstärkung
- 4: Signalverarbeitung zur Geräuschunterdrückung
- 5: Kombinationseinheit
- 6: steuerbares Filter
- 7: Mittel zur Bestimmung einer Kompressionsverstärkung
- 8: Mittel zur Bestimmung einer Geräuschunterdrückung
- X: Eingangssignal
- Y: Ausgangssignal
- 21: Leistungsbildung
- 22: Pegelberechnung, logarithmische Skalierung
- 23: Subtraktion
- 24, 24', 24": Verstärkungsfunktion
- 31: Leistungsbildung
- 32, 40, 41: Pegelberechnung, logarithmische Skalierung
- 33: Modulationstiefenbestimmung
- 34: Abschwächungswertbestimmung
- 35: lineare Skalierung
- 36: reduzierte Signalleistung u[k]
- 37,39: Summation
- 38: Signalleistung s[k]
- 42: Subtraktion

## Patentansprüche

1. Vorrichtung zur Signalverarbeitung in einem Hörgerät, aufweisend ein Filter (6) zur frequenzabhängigen Amplitudenanpassung eines Eingangssignals (X) und Mittel zur Anpassung von Koeffizienten dieses Filters (6) nach Massgabe des Eingangssignals (X),
**dadurch gekennzeichnet, dass** die Vorrichtung aufweist
ein Mittel zur Bestimmung von Koeffizienten einer Kompressionsverstärkung gₘ welche eine frequenzabhängige Anpassung des Eingangssignals (X) nach Massgabe von frequenzabhängigen Signalpegeln xₙ des Eingangssignals (X) beschreiben,
ein Mittel zur Bestimmung von Koeffizienten einer Geräuschunterdrückung aₘ, welche eine frequenzabhängige Anpassung des Eingangssignals (X) nach Massgabe von im Eingangssignal (X) detektierten Störgeräuschen beschreiben, wobei das Mittel zur Anpassung von Koeffizienten des Filters (6) diese Koeffizienten aus den Koeffizienten der Kompressionsverstärkung gₘ und den Koeffizienten der Geräuschunterdrückung aₘ ermittelt.

2. Vorrichtung gemäss Anspruch 1, wobei das Mittel zur Bestimmung von Koeffizienten der Kompressionsverstärkung gₘ aufweist ein Mittel zur Bestimmung von Signalpegeln pₙ in einer ersten Menge von Frequenzbereichen Fₙ mit n=1..N des Eingangssignals (X) und ein Mittel zur Bestimmung der Koeffizienten gₘ zur Kompressionsverstärkung für jeden einer zweiten Menge von Frequenzbereichen Φₘ mit m=1..M des Eingangssignals (X) als Funktion eines dem Frequenzbereich Φₘ zugeordneten optional modifizierten Signalpegels pₙ.

3. Vorrichtung gemäss Anspruch 2, wobei das Mittel zur Bestimmung von Signalpegeln pₙ diese iterativ als momentane Effektivwerte einer Signalleistung im entsprechenden Frequenzbereich Fₙ bildet.

4. Vorrichtung gemäss einem der vorangehenden Ansprüche, wobei das Mittel zur Bestimmung von Koeffizienten der Geräuschunterdrückung aₘ aufweist Mittel zur Bestimmung von Modulationstiefen dₘ in einer zweiten Menge von Frequenzbereichen Φₘ mit m=1..M des Eingangssignals (X) und ein Mittel zur Bestimmung der Koeffizienten aₘ zur Geräuschunterdrückung für jeden der Frequenzbereiche Φₘ des Eingangssignals (X) nach Massgabe der entsprechenden Modulationstiefen dₘ.

5. Vorrichtung gemäss einem der Ansprüche 2 bis 4, wobei N < M ist und mindestens einer der Frequenzbereiche Fₙ zur Kompressionsverstärkung mindestens zwei der Frequenzbereiche Φₘ zur Geräuschunterdrückung umfasst.

6. Vorrichtung gemäss Anspruch 5, wobei die Signalverarbeitung zur Kompressionsverstärkung 3 dazu ausgebildet ist, jeden Koeffizienten gₘ zur Kompressionsverstärkung jeweils als gₘ = fₘ(pₙ) zu bestimmen, wobei pₙ der optional modifizierte Signalpegel desjenigen Frequenzbereiches Fₙ zur Kompressionsverstärkung ist, der den Frequenzbereich Φₘ zur Geräuschunterdrückung umfasst, und fₘ eine von M Funktionen ist, die in ihrer Gesamtheit eine frequenzabhängige Kompressionsverstärkung bestimmen.

7. Vorrichtung gemäss Anspruch 6, wobei die miteinander kombinierten Koeffizienten aₘ und gₘ logarithmisch skaliert sind und ihre Kombination durch Subtraktion einen kombinierten logarithmischen Verstärkungswert cₘ = gₘ-aₘ bildet.

8. Vorrichtung gemäss einem der vorangehenden Ansprüche, wobei das Mittel zur Anpassung von Koeffizienten des Filters (6) dazu ausgebildet ist, in vorgegebenen Zeitintervallen nicht alle, sondern nur ausgewählte Koeffizienten anzupassen.

9. Vorrichtung gemäss einem der vorangehenden Ansprüche, aufweisend Mittel (23,35,36,37,38,39,40,41,42) zur Korrektur der Kompressionsverstärkung (3) durch Modifikation der Signalpegel pₙ nach Massgabe der Geräuschunterdrückung.

10. Verfahren zur Signalverarbeitung in einem Hörgerät, in welchem Koeffizienten eines Filters (6) zur frequenzabhängigen Amplitudenanpassung eines Eingangssignals (X) nach Massgabe dieses Eingangssignals (X) angepasst werden, **dadurch gekennzeichnet, dass** das Verfahren die folgenden Schritte aufweist:
• Bestimmen von Koeffizienten einer Kompressionsverstärkung gₘ, welche eine frequenzabhängige Anpassung des Eingangssignals (X) nach Massgabe von frequenzabhängigen Signalpegeln des Eingangssignals (X) beschreiben,
• Bestimmen von Koeffizienten einer Geräuschunterdrückung aₘ, welche eine frequenzabhängige Anpassung des Eingangssignals (X) nach Massgabe von im Eingangssignal detektierten Störgeräuschen beschreiben, und
• Berechnen der Koeffizienten des Filters (6) aus den Koeffizienten der Kompressionsverstärkung gₘ und den Koeffizienten aₘ der Geräuschunterdrückung.

11. Verfahren gemäss Anspruch 10, wobei zur Bestimmung von Koeffizienten der Kompressionsverstärkung gₘ in einer ersten Menge von Frequenzbereichen Fₙ jeweils zugeordnete Signalpegel pₙ mit n=1..N des Eingangssignals (X) bestimmt werden, und die Koeffizienten der Kompressionsverstärkung gₘ für jeden einer zweiten Menge von Frequenzbereichen Φₘ mit m=1..M des Eingangssignals (X) als Funktion eines dem Frequenzbereich Φₘ zugeordneten Signalpegels pₙ bestimmt werden.

12. Verfahren gemäss Anspruch 11, wobei ein Signalpegel pₙ jeweils iterativ als momentaner Effektivwert einer Signalleistung im entsprechenden Frequenzbereich Fₙ berechnet wird.

13. Verfahren gemäss einem der Ansprüche 10 bis 11, wobei zur Bestimmung von Koeffizienten der Geräuschunterdrückung aₘ in einer zweiten Menge von Frequenzbereichen Φₘ mit m=1..M des Eingangssignals (X) Modulationstiefen dₘ bestimmt werden und die Koeffizienten aₘ für jeden der Frequenzbereiche Φₘ nach Massgabe der entsprechenden Modulationstiefe dₘ bestimmt werden, wobei die Modulationstiefen dₘ aus einer zeitlichen Reihenfolge von Maximal - und Minimalwerten eines Signalpegels pₘ im jeweiligen Frequenzbereich Φₘ bestimmt werden, und der Signalpegel pₘ in einem Frequenzbereich Φₘ als Effektivwert der Signalleistung im entsprechenden Frequenzbereich Φₘ gebildet wird.

14. Verfahren gemäss Anspruch 13, wobei für jede Modulationstiefe dₘ, die einen vorgegebenen Wert übersteigt, der zugeordnete Koeffizient aₘ null ist, und für Werte der Modulationstiefe dₘ unterhalb des vorgegebenen Wertes mit abnehmender Modulationstiefe dₘ der Koeffizient aₘ monoton wächst.

15. Verfahren gemäss Anspruch 10-14, wobei mindestens einer der Frequenzbereiche Fₙ zur Kompressionsverstärkung mindestens zwei der Frequenzbereiche Φₘ zur Geräuschunterdrückung umfasst, und jeder Koeffizient gₘ zur Kompressionsverstärkung jeweils als gₘ = fₘ(pₙ) bestimmt wird, wobei pₙ der Signalpegel desjenigen Frequenzbereiches Fₙ zur Kompressionsverstärkung ist, der den Frequenzbereich Φₘ zur Geräuschunterdrückung umfasst, und fₘ eine von M Funktionen ist, die in ihrer Gesamtheit eine frequenzabhängige Kompressionsverstärkung bestimmen, und wobei die Koeffizienten aₘ und gₘ logarithmisch skaliert sind und ihre Kombination durch Subtraktion einen kombinierten logarithmischen Verstärkungswert cₘ= gₘ-aₘ bildet.

16. Verfahren gemäss Anspruch 10-15, wobei die Koeffizienten des Filters (6) in regelmässigen Zeitabständen aufdatiert werden, bei jedem Aufdatieren aber nicht alle, sondern nur wenige der Koeffizienten aufdatiert werden, insbesondere nur jene Koeffizienten, deren Änderung am grössten ist oder einen vorgegebenen Wert überschreitet.

17. Verfahren gemäss Anspruch 16, wobei die kombinierten Koeffizienten des Filters (6) cₘ im Filter (6) in lineare Werte γₘ transformiert werden und eine iterative, frequenzspezifische Aktualisierung einer Übertragungsfunktion des Filters (6) gemäss H(z)[k] = H(z)[k - 1] + Σₘ (γₘ[k] - γₘ[κₘ]) · Hₘ(z) erfolgt, wobei Hₘ(z) nur im Frequenzbereich Φₘ Durchlass- und sonst Sperrcharakteristik aufweist, κₘ ein Abtastintervall bezeichnet, in dem die Übertragungsfunktion für den Frequenzbereich Φₘ zum letzten Mal aktualisiert wurde, und eine Summation Σₘ in einem Abtastintervall k jeweils nur einen oder einige wenige der insgesamt M Frequenzbereiche umfasst.

18. Verfahren gemäss Anspruch 10-17, wobei die Bestimmung von Koeffizienten der Kompressionsverstärkung gₘ unter Berücksichtigung der Werte der Koeffizienten der Geräuschunterdrückung aₘ geschieht.

19. Verfahren gemäss Anspruch 18, wobei die Koeffizienten der Kompressionsverstärkung aus modifizierten Signalpegeln pₙ' anstelle der Signalpegel pₙ bestimmt werden, wobei pₙ' = pₙ-rₙ ist, und rₙ logarithmisch skalierte Korrekturwerte sind, die einer durch die Geräuschunterdrückung verursachten Signalabschwächung entsprechen.

20. Hörgerät, aufweisend Mittel zur Ausführung des Verfahrens gemäss einem der Ansprüche 10 bis 19.

## Claims

1. Device for the signal processing in a hearing aid, comprising a filter (6) for the frequency-dependent amplitude adaptation of an input signal (X) and means for the adaptation of coefficients of this filter (6) in accordance with the input signal (X),
**characterised in that** the device comprises
a means for determining coefficients of a compression amplification gₘ, which coefficients describe a frequency-dependent adaptation of the input signal (X) in accordance with frequency-dependent signal levels Xₙ of the input signal (X),
a means for determining coefficients of a noise suppression aₘ, which coefficients describe a frequency-dependent adaptation of the input signal (X) in accordance with interference noises detected in the input signal (X),
wherein the means for the adaptation of coefficients of the filter (6) establishes these coefficients from the coefficients of the compression amplification gₘ and the coefficients of the noise suppression aₘ.

2. Device in accordance with claim 1, wherein the means for determining coefficients of the compression amplification gₘ comprises a means for determining signal levels pₙ in a first number of frequency ranges Fₙ, with n=1..N, of the input signal (X) and a means for determining the coefficients gₘ for the compression amplification for each one of a second number of frequency ranges Φₘ, with m=1..M, of the input signal (X) as function of an optionally modified signal level pₙ assigned to the frequency range φₘ.

3. Device according to claim 2, wherein the means for determining signal levels pₙ forms these iteratively as momentary effective values of a signal power in the corresponding frequency range Fₙ.

4. Device according to any preceding claim, wherein the means for determining coefficients of the noise suppression aₘ comprises means for determining modulation depths dₘ in a second number of frequency ranges φₘ, with m=1..M, of the input signal (X) and a means for determining the coefficients aₘ for the noise suppression for each of the frequency ranges φₘ of the input signal (X) in accordance with the corresponding modulation depths dₘ.

5. Device according to any of claims 2 to 4, wherein N<M applies and at least one of the frequency ranges Fₙ for the compression amplification comprises at least two of the frequency ranges φₘ for the noise suppression.

6. Device according to claim 5, wherein the signal processing for the compression amplification 3 is designed to determine each coefficient gₘ for the compression amplification respectively as gₘ=fₘ(pₙ) wherein pₙ is the optionally modified signal level of that frequency range Fₙ for the compression amplification which comprises the frequency range φₘ for the noise suppression, and fₘ is one of M functions, which in their totality determine a frequency-dependent compression amplification.

7. Device according to claim 6, wherein the coefficients aₘ und gₘ being combined with one another are logarithmically scaled and their combination by subtraction forms a combined logarithmic amplification value cₘ=gₘ-aₘ.

8. Device according to any preceding claim, wherein the means for the adaptation of coefficients of the filter (6) is designed to adapt not all, but only selected coefficients at predefined time intervals.

9. Device according to any preceding claim, comprising means (23, 35, 36, 37, 38, 39, 40, 41, 42) for the correction of the compression amplification (3) by modification of the signal levels pₙ in accordance with the noise suppression.

10. Method for the signal processing in a hearing aid, in which coefficients of a filter (6) for the frequency-dependent amplitude adaptation of an input signal (X) are adapted in accordance with this input signal (X), **characterised in that** the method comprises the following steps:
- determining coefficients of a compression amplification gₘ, which coefficients describe a frequency-dependent adaptation of the input signal (X) in accordance with frequency-dependent signal levels of the input signal (X),
- determining coefficients of a noise suppression aₘ, which coefficients describe a frequency-dependent adaptation of the input signal (X) in accordance with interfering noises detected in the input signal (X), and
- calculation of the coefficients of the filter (6) from the coefficients of the compression amplification gₘ and the coefficients aₘ of the noise suppression.

11. Method according to claim 10, wherein for determining coefficients of the compression amplification gₘ in a first number of frequency ranges Fₙ respectively assigned signal levels pₙ, with n=1..N, of the input signal (X) are determined, and the coefficients of the compression amplification gₘ for each one of a second number of frequency ranges φₘ, with m=1..M, of the input signal (X) are determined as function of a signal level pₙ assigned to the frequency range φₘ.

12. Method according to claim 11, wherein a signal level pₙ is iteratively calculated respectively as momentary effective value of a signal power in the corresponding frequency range Fₙ.

13. Method according to any of claims 10 to 11, wherein for determining coefficients of the noise suppression aₘ in a second number of frequency ranges φₘ, with m=1..M, of the input signal (X) modulation depths dₘ are determined and the coefficients aₘ are determined for each one of the frequency ranges φₘ in accordance with the corresponding modulation depth dₘ, wherein the modulation depths dₘ are determined from a time-dependent sequence of maximum and minimum values of a signal level pₘ in the respective frequency range φₘ, and the signal level pₘ is formed in a frequency range φₘ as effective value of the signal power in the corresponding frequency range φₘ.

14. Method according to claim 13, wherein for every modulation depth dₘ, which exceeds a predefined value, the assigned coefficient aₘ is zero, and for values of the modulation depth dₘ below the predefined value, the coefficient aₘ increases monotonically with declining modulation depth dₘ.

15. Method according to claims 10-14, wherein at least one of the frequency ranges Fₙ for the compression amplification comprises at least two of the frequency ranges φₘ for the noise suppression, and every coefficient gₘ for the compression amplification is determined respectively as gₘ=fₘ(pₙ), wherein pₙ is the signal level of that frequency range Fₙ for the compression amplification, which comprises the frequency range φₘ for the noise suppression, and fₘ is one of M functions, which in their totality determine a frequency-independent compression amplification, and wherein the coefficients aₘ and gₘ are logarithmically scaled and their combination by subtraction forms a combined logarithmic amplification value cₘ=gₘ-aₘ.

16. Method according to claims 10-15, wherein the coefficients of the filter (6) are updated at regular time intervals, wherein, however, during each updating not all, but only a few of the coefficients are updated, in particular only those coefficients, the changes of which are the greatest or exceed a predefined value.

17. Method according to claim 16, wherein the combined coefficients of the filter (6) cₘ in the filter (6) are transformed into linear values γₘ and an iterative, frequency-specific updating of a transfer function of the filter (6) in accordance with H(z)[k]=H(z)[k-1]+Σₘ(γₘ[k]-γₘ[kₘ])·Hₘ(z) takes place, wherein Hₘ(z) only in the frequency range φₘ comprises a pass characteristic and otherwise a blocking characteristic, Kₘ designates a sampling interval, in which the transfer function for the frequency range φₘ has been updated the last time, and a Summation Σₘ in a sampling interval k respectively only comprises one or some few of the overall M frequency ranges.

18. Method according to claims 10-17, wherein the determination of coefficients of the compression amplification gₘ takes into consideration the values of the coefficients of the noise suppression aₘ.

19. Method according to claim 18, wherein the coefficients of the compression amplification are determined from modified signal levels pₙ' instead of the signal levels pₙ, wherein pₙ'=pₙ-rₙ applies, and rₙ are logarithmically scaled correction values, which correspond to a signal attenuation caused by the noise suppression.

20. A hearing aid, comprising means for the implementation of the method according to any of claims 10 to 19.

## Revendications

1. Dispositif pour le traitement de signaux dans un appareil de correction auditive, comprenant un filtre (6) pour l'adaptation, dépendant de la fréquence, de l'amplitude d'un signal d'entrée (X) et des moyens pour l'adaptation de coefficients de ce filtre (6) en fonction du signal d'entrée (X),
**caractérisé en ce que** le dispositif comprend
un moyen pour la détermination de coefficients d'une amplification de la compression gₘ, qui décrivent une adaptation, dépendant de la fréquence, du signal d'entrée (X) en fonction de niveaux Xₙ, dépendant de la fréquence, du signal d'entrée (X) ;
un moyen pour la détermination de coefficients d'une élimination du bruit aₘ, qui décrivent une adaptation, dépendant de la fréquence, du signal d'entrée (X) en fonction de bruits parasites détectés dans le signal d'entrée (X) ;
le moyen pour l'adaptation de coefficients du filtre (6) déterminant ces coefficients à partir des coefficients de l'amplification de la compression gₘ et des coefficients d'élimination du bruit aₘ.

2. Dispositif selon la revendication 1, dans lequel le moyen pour la détermination de coefficients de l'amplification de la compression gₘ comprend un moyen pour la détermination de niveaux de signal pₙ dans une première quantité de gammes de fréquences fₙ, avec n = 1...N du signal d'entrée (X), et un moyen pour la détermination des coefficients gₘ pour l'amplification de la compression, pour chacune d'une deuxième quantité de gammes de fréquences Φₘ, avec m = 1...M du signal d'entrée (X), en fonction d'un niveau de signal pₘ modifié en option et affecté à la gamme de fréquence Φₘ.

3. Dispositif selon la revendication 2, dans lequel le moyen pour la détermination des niveaux de signaux pₙ les forme par itération, en tant que valeurs efficaces instantanées d'une puissance de signal dans la gamme de fréquence correspondante Fn.

4. Dispositif selon l'une des revendications précédentes, dans lequel le moyen pour la détermination de coefficients de l'élimination du bruit aₘ présente des moyens pour la détermination de profondeurs de modulation dₘ dans une deuxième quantité de gammes de fréquences Φₘ, avec m = 1...M, du signal d'entrée (X), et un moyen pour la détermination des coefficients aₘ de l'élimination du bruit, pour chacune des gammes de fréquences Φₘ du signal d'entrée (X), en fonction des profondeurs de modulation correspondantes dₘ.

5. Dispositif selon l'une des revendications 2 à 4, dans lequel N < M, et au moins l'une des gammes de fréquences Fₙ pour l'amplification de la compression comprend au moins deux des gammes de fréquences Φₘ pour l'élimination du bruit.

6. Dispositif selon la revendication 5, dans lequel le traitement des signaux pour l'amplification de la compression (3) est configuré de façon à déterminer chaque coefficient gₘ pour l'amplification de la compression, sous la forme gₘ = fₘ(pₙ), pₙ étant le niveau du signal, éventuellement modifié, de la gamme de fréquence Fₙ pour l'amplification de la compression, qui comprend la gamme de fréquence Φₘ pour l'élimination du bruit, et fₘ est l'une des fonctions M qui globalement détermine une amplification de la compression dépendant de la fréquence.

7. Dispositif selon la revendication 6, dans lequel les coefficients combinés les uns aux autres aₘ et gₘ présentent une échelle logarithmique, et leur combinaison forme, par soustraction, une valeur d'amplification logarithmique combinée cₘ = gₘ-aₘ.

8. Dispositif selon l'une des revendications précédentes, dans lequel le moyen pour l'adaptation de coefficients du filtre (6) est configuré de façon, dans des intervalles de temps prédéterminés, à adapter non pas la totalité des coefficients, mais seulement des coefficients sélectionnés.

9. Dispositif selon l'une des revendications précédentes, comprenant des moyens (23, 35, 36, 37, 38, 39, 40, 41, 42) pour la correction de l'amplification de la compression (3), par modification du niveau des signaux pₙ en fonction de l'élimination du bruit.

10. Procédé pour le traitement de signaux dans un appareil de correction auditive, dans lequel des coefficients d'un filtre (6) sont, pour l'adaptation, dépendants de la fréquence, de l'amplitude d'un signal d'entrée (X), adaptés en fonction de ce signal d'entrée (X), **caractérisé en ce que** le procédé comprend les étapes suivantes :
- détermination de coefficients d'une amplification de la compression gₘ, qui décrivent une adaptation, dépendant de la fréquence, du signal d'entrée (X) en fonction des niveaux de signaux, dépendant de la fréquence, du signal d'entrée (X),
- détermination de coefficients d'une élimination du bruit aₘ, qui décrivent une adaptation, dépendant de la fréquence, du signal d'entrée (X) en fonction des bruits parasites détectés dans le signal d'entrée, et
- calcul des coefficients du filtre (6) à partir des coefficients de l'amplification de la compression gₘ et des coefficients aₘ de l'élimination du bruit.

11. Procédé selon la revendication 10, dans lequel, pour la détermination de coefficients de l'amplification de la compression gₘ, on détermine dans chacune d'une première quantité de gammes de fréquences Fₙ ... le niveau affecté pₙ, avec n = 1...N, du signal d'entrée (X), et on détermine les coefficients de l'amplification de la compression gₘ pour chacune d'une deuxième quantité de gammes de fréquences Φₘ, avec m = 1...M, du signal d'entrée (X), en fonction d'un niveau de signal pₙ affecté à la gamme de fréquence Φₘ.

12. Procédé selon la revendication 11, dans lequel chaque niveau de signal pₙ est calculé par itération en tant que valeur efficace instantanée d'une puissance de signal dans la gamme de fréquence correspondante Fₙ.

13. Procédé selon l'une des revendications 10 à 11, dans lequel, pour la détermination de coefficients de l'élimination du bruit aₘ, on détermine dans une deuxième quantité de gammes de fréquences Φₘ, avec m = 1...M, du signal d'entrée (X), des profondeurs de modulation dₘ, et on détermine les coefficients aₘ pour chacune des gammes de fréquences Φₘ en fonction de la profondeur de modulation correspondante dₘ, les profondeurs de modulation dₘ étant calculées à partir d'une séquence temporelle de valeurs maximales et minimales d'un niveau de signal pₘ dans chaque domaine de fréquence Φₘ, et on forme le niveau de signal pₘ dans une gamme de fréquence Φₘ en tant que valeur efficace de la puissance du signal dans la gamme de fréquence correspondante Φₘ.

14. Procédé selon la revendication 13, dans lequel, pour chaque profondeur de modulation dₘ qui dépasse une valeur prédéterminée, le coefficient affecté aₘ est nul, et, pour des valeurs de la profondeur de modulation dₘ en-dessous de la valeur prédéfinie, augmente d'une manière monotone quand diminue la profondeur de modulation dₘ du coefficient aₘ.

15. Procédé selon les revendications 10-14, dans lequel au moins l'une des gammes de fréquences Fₙ comprend, pour l'amplification de la compression, au moins deux des gammes de fréquences Φₘ pour l'élimination du bruit, et chaque coefficient gₘ, pour l'amplification de la compression, est défini en tant que gₘ = fₘ(pₙ), pₙ étant le niveau de signal de la gamme de fréquence Fₙ pour l'amplification de la compression, qui comprend la gamme de fréquence Φₘ pour l'élimination du bruit, et fₘ est l'une des fonctions M qui déterminent globalement une amplification de la compression dépendant de la fréquence, et les coefficients aₘ et gₘ présentant une échelle logarithmique, leur combinaison formant par soustraction une valeur de l'amplification logarithmique combinée cₘ = gₘ-aₘ.

16. Procédé selon les revendications 10-15, dans lequel les coefficients du filtre (6) sont mis à jour selon des intervalles de temps périodiques, non pas la totalité, mais seulement quelques-uns des coefficients étant mis à jour lors de chaque mise à jour, notamment seulement les coefficients dont la modification est la plus grande, ou dépasse une valeur prédéfinie.

17. Procédé selon la revendication 16, dans lequel les coefficients combinés du filtre (6) cₘ dans le filtre (6) sont transformés en des valeurs linéaires □ₘ, ce qui conduit à une actualisation itérative, spécifique de la fréquence, d'une fonction de transfert du filtre (6) selon H(z)[k] = H(z)[k-1] + Σₘ(□ₘ[k] - □ₘ[k_{m]}) . Hₘ(x) où Hₘ(z) ne présente une caractéristique de transfert et par ailleurs de blocage que dans la gamme de fréquence Φₘ, κₘ désigne un intervalle de balayage, dans lequel la fonction de transmission pour la gamme de fréquence Φₘ est actualisée pour la dernière fois, et la sommation Σₘ ne représente, dans chaque intervalle de balayage k, que l'une, ou un petit nombre, de l'ensemble des M gammes de fréquences.

18. Procédé selon les revendications 10-17, dans lequel la détermination de coefficients de l'amplification de la compression gₘ s'effectue compte tenu de la valeur des coefficients de l'élimination du bruit aₘ.

19. Procédé selon la revendication 18, dans lequel les coefficients de l'amplification de la compression sont déterminés à partir des niveaux de signaux modifiés pₙ' au lieu des niveaux des signaux pₙ, avec pₙ' = pₙ-rₙ, rₙ étant des valeurs de correction, à l'échelle logarithmique, qui correspondent à un affaiblissement du signal, provoqué par l'élimination du bruit.

20. Appareil de correction auditive comportant des moyens pour la mise en oeuvre du procédé selon l'une des revendications 10 à 19.
